# EUROPÄISCHE PATENTSCHRIFT

(11) **EP 1 969 902 B1**
(45) Veröffentlichungstag und Bekanntmachung des Hinweises auf die Patenterteilung: **10.10.2012**
(21) Anmeldenummer: 06829378.6
(22) Anmeldetag: 07.12.2006
(51) Int. Cl.: H05B 7/10

(54) **VORRICHTUNG ZUM NACHSETZEN EINER ELEKTRODE FÜR EINEN METALLURGISCHEN OFEN**
APPARATUS FOR ADJUSTING AN ELECTRODE FOR A METALLURGICAL FURNACE
DISPOSITIF DE REAJUSTEMENT D'UNE ELECTRODE POUR UN FOUR METALLURGIQUE

(30) Priorität: 04.01.2006 DE 102006000737
(43) Veröffentlichungstag der Anmeldung: 17.09.2008
(73) Patentinhaber: SMS Siemag AG, 40237 Düsseldorf (DE)
(72) Erfinder: KUMMER, Karl-Heinz, 47249 Duisburg (DE); KUNZE, Jürgen, 46509 Xanten (DE); BORGWARDT, Horst-Dieter, 46286 Dorsten (DE)
(74) Vertreter: Klüppel, Walter
(86) Internationale Anmeldenummer: PCT/EP2006/011757
(87) Internationale Veröffentlichungsnummer: WO 2007/076914

(56) Entgegenhaltungen:
- WO-A-2004/110104
- DE-A1- 4 342 511
- DE-B- 1 127 516
- GB-A- 2 179 726
- US-A1- 2 592 517
- US-A1- 2 758 145
- US-A1- 3 459 868
- DATABASE WPI Week 197542 Derwent Publications Ltd., London, GB; AN 1975-70303W XP002425686 & SU 462 319 A (ILINSKII D I) 14. April 1975 (1975-04-14)

## Beschreibung

Die Erfindung betrifft eine Vorrichtung und ein Verfahren zum Nachsetzen einer Elektrode eines metallurgischen Ofens, insbesondere eines Ofens für den Widerstandsbetrieb mit einem Ofendeckel, bestehend aus einem Klemmring und einem Fassungsring.

Aus der SU 462319 ist eine Elektrode bekannt, die durch eine Öffnung im Ofendeckel in einen metallurgischen Ofen eintaucht. Zur Abdichtung der Öffnung befindet sich im Deckel eine wassergekühlte. Ofendeckeidichtung. Oberhalb dieser Dichtung weist die Vorrichtung Kontaktbacken auf, die gegen die Elektrode gedrückt werden.

Aus der EP 0 733 299 B1 ist ein Elektro -Reduktionsofen mit offenem Schlackebad bekannt, insbesondere für das Einschmelzen von staubförmigem Möller, mit einem oberhalb des mit einem Deckel verschlossenen Ofens angeordneten vertikal bewegbaren Rahmen, an dem eine Elektrodenfassung sowie eine Elektrodennachsetzeinrichtung angeordnet ist. Dabei ist eine Bühne vorgesehen, an der sich der Rahmen über mindestens drei Regulierzylinder abstützt, und dass die Bühne oberhalb des Ofendeckels angeordnet als Wartungsbühne ausgestaltet ist, an der je Elektrode eine Dichtungseinheit vorgesehen ist. Die Dichtungseinheit weist Bauteile zur horizontalen und vertikalen Abdichtung der freien Flächen zwischen Elektroden und den Elektrodendurchtrittsöffnungen des Deckels auf.

In der DE 40 10 353 C2 ist ein metallurgischer Ofen mit einer selbstbackenden Elektrode beschrieben, mit einem innerhalb der Elektrode längs deren Achse verlaufenden, über die Länge der Elektrode ausgedehnten und sie tragenden Zugelement. Das Zugelement ragt an dem der Elektrode abgewandten Ende aus der Elektrode heraus und ist mit einer verriegelbaren Führungseinrichtung zum Tragen und Bewegen der Elektrode verbindbar und mit einer rohrförmigen, die Elektrode mindestens im ungebackenen Bereich umfassenden Formgebungseinrichtung versehen, die aus einem Mantel besteht. Dabei ist das Zugelement ein Rohr, dass mindestens über die ganze Länge der Elektrode vom Zugelement wegweisend mit Armierungsblechen versehen ist. Die Elektrode ist durch eine im gebackenen Bereich von außen angreifende Horizontal - Zentriereinrichtung zentrierbar. Der Mantel weist geschlossene Hohlräume auf.

Eine Einrichtung zum Kühlen von Bestandteilen offener elektrischer Lichtbogen- oder Reduktionsöfen wird in der DE 21 25 773 C3 beschrieben. Dabei wird jede Elektrode durch eine in vertikaler Richtung lageveränderlicher Halte- und Nachsetzvorrichtung gehalten, an deren Tragring ein die Elektrode dicht umfassender Tragzylinder befestigt ist, der Stromleiter. Einen, diese Stromleiter umgebenden, im Bereich der Bewegung der Elektrode gegenüber einer über dem Ofengefäße ortsfest angebrachten Gasabzugshaube angeordneten, die Elektrode gegen die Gasabzugshaube dichtenden Abdichtzylinder. Die Einrichtung trägt weiterhin eine Klemmvorrichtung mit Stromzuführungsbacken. Der Mantel des Abdichtzylinders ist flüssigkeitsgekühlt und unterhalb der Gasabzugshaube, in Richtung zum Ofengefäß die Stromleiter umgebend, verlängert. An dem dem Ofengefäß zugewandten Ende des Abdichtzylinders sind abnehmbare, miteinander verbundene, bis an die Klemmvorrichtung reichende, kühlmitteldurchströmte, segmentartige Kühlschilde angeordnet, deren Kühlkreislauf an den Kühlkreislauf des Abdichtzylinders angeschlossen ist.

Aus der DE 33 42 900 A1 ist ein Elektrodenfassungssystem für elektrothermische Schmelzöfen bekannt, enthaltend Klemmbacken für die Leitung des elektrischen Stroms zu einer Elektrode, hydraulische Zylinder für die Auf- und Abwärtsbewegung der Elektrode, wobei diese Zylinder über einen Elektrodenhalter und Klemmorgane mit der Elektrode verbunden sind. Dabei sind parallel zur Elektrode mindestens zwei Führungsschienen angeordnet, deren obere Enden an einem Aufhängungsrahmen aufgehängt sind und deren untere Enden Anschläge als untere Begrenzung des Bewegungsweges der stromführenden Klemmbacken aufweisen.

Ein Verfahren zum Wägen einer Elektrode, die in die Charge eines elektrischen Schmelzofens eingetaucht ist, ist aus der EP 1 068 496 B1 bekannt. Die Elektrode wird dabei mindestens einmal in vertikaler Richtung bewegt, danach angehoben und das Gewicht der Elektrode kurz nach dem Anheben registriert, um den Einfluss der dynamischen und statischen Reibung zwischen der Elektrode und der Charge des Ofens im wesentlichen zu unterbinden.

In der DE 1 440 991 wird ein Verfahren beschrieben, zum Senken und Heben von Elektroden im Verhältnis zur Elektrodenfassung in elektrischen Schmelzöfen, wobei die Elektrode mit einem über der Elektrodenfassung angebrachten Pressring ausgerüstet ist, der mit einer doppelt wirkenden Zuganordnung in Verbindung steht. Dabei erfolgt das Herabziehen bzw. das Hochschieben des Pressringes mit Hilfe von kombiniertem pneumatischen und hydraulischen Druck in einem geschlossenen System.

Aus der WO 2004/110 104 A1 ist ein Gleichstrom - Lichtbogenofen mit mindestens einer Elektrode bekannt, die im Ofeninneren gehalten und zur Kompensation des Elektrodenabbrandes nachführbar ist, sowie mit einer Gegenelektrode im Ofen, beispielsweise einer Bodenelektrode. Dabei ist der gesamte Elektrodenstrang mit einer Elektrodenfassung und einer Nachsetzeinrichtung an einer Ofenbühne oder einem Rahmen oberhalb des Ofens angeordnet.

Bei den bekannten Ausführungen erfolgt das Halten und das Nachsetzen der Elektroden durch eine Nachsetzvorrichtung mit zwei Klemmringen. Die Klemmringe sind mit Klemm - Federn zum Halten der Elektrode und mit Hydraulikzylindern zum Öffnen der Klemm - Federn ausgestattet. Am unteren Ende der Elektrode ist ein Fassungsring angeordnet. Dessen integrierte Kontaktbacken dienen ausschließlich der Stromzufuhr zu den Elektroden. Eine derartige Ausführung führt zu einem hohen technischen Aufwand und zu einer hohen Bauart der Nachsetzvorrichtung. Daraus resultieren hohe Kosten für die Herstellung.

Der Erfindung liegt daher die Aufgabe zugrunde, eine alternative Vorrichtung und ein alternatives Verfahren zum Nachsetzen einer Elektrode in einem metallurgischen Ofen bereitzustellen.

Diese Aufgabe wird erfindungsgemäß dadurch gelöst, dass bei einer Vorrichtung und einem Verfahren zum Nachsetzen einer Elektrode gemäß dem Oberbegriff der Ansprüche1 und 9, der Fassungsring ausgebildet ist zum Halten der Elektrode während der Klemmring gelöst ist und mittels der Regulierzylinder nach oben verfahren wird.

Weitere Ausgestaltungen der Nachsetzvorrichtung ergeben sich aus den diesbezüglichen Unteransprüchen.

Der entscheidende Vorteil der erfindungsgemäßen Nachsetzvorrichtung liegt darin, dass die Funktion der beiden Klemmringe der Nachsetzvorrichtung auf den Fassungsring mit seinen Kontaktbacken übertragen wird.

Weiterhin wird durch die erfindungsgemäße Ausführung einer Nachsetzvorrichtung erreicht, dass die Einplanung eines Elektro - Reduktionsofens mit Kompakt-Strängen in bestehende Ofengebäude erleichtert bzw. erst ermöglicht wird.

Die aufgezeigten Verbesserungen reduzieren die Anzahl der eingesetzte Bauteile, verringern die Bauhöhe der Vorrichtung zum Nachsetzen einer Elektrode, vereinfachen die Hydraulikanlage und reduzieren daher die Kosten der kompletten Vorrichtung.

Ausführungsbeispiele der Erfindung werden anhand von sehr schematischen Zeichnungen näher beschrieben. Es zeigen:
- Fig. 1: in Seitenansicht eine bekannte Nachsetzvorrichtung und
- Fig. 2: in Seitenansicht eine erfindungsgemäße Nachsetzvorrichtung und
- Fig. 3: in geschnittener Seitenansicht einen Fassungsring als Einzelteil.

In Figur 1 ist eine bekannte Nachsetzvorrichtung 1, bestehend aus einem oberen Klemmring 2, einem unteren Klemmring 3 sowie einem Fassungsring 4 dargestellt, welche eine Elektrode 5 umschließen. Der untere Klemmring 3 wird über Regulierzylinder 6 vertikal beeinflusst. In beiden Klemmringen 2, 3 ist mindestens eine Druckbacke 7, 8 eingebaut. Jede Druckbacke 7, 8 wird mittels einer Feder 9, 10 gegen die Elektrode 5 gedrückt, um diese zu Halten. Wird die Elektrode 1 nach unten in einen Ofen (nicht dargestellt) abgesenkt, so erfolgt dies über Hubzylinder 11, 12, die vertikal zwischen dem oberen Klemmring 2 und dem unteren Klemmring 3 angeordnet sind. Zum Absenken wird der Hub der Hubzylinder 11, 12 ausgenutzt.

Der die Elektrode 5 am unteren Ende umgebende Fassungsring 4 ist mindestens mit einer Kontaktbacke 13 ausgebildet, die über einen Hydraulikzylinder 14 gegen die Elektrode 5 gedrückt wird, um einen konstanten Stromübergang zu ermöglichen.

In Figur 2 ist eine erfindungsgemäße Nachsetzvorrichtung 1 dargestellt. Dabei sind die aus Figur 1 bekannten und weiterhin verwendeten Bauteile mit den gleichen Bezugsziffern versehen.

Gemäß der Erfindung weist die Nachsetzvorrichtung 1 einen Klemmring 3 auf, der mittels Regulierzylinder 6 vertikal verfahren werden kann. Der Fassungsring 4 ist in einem Ofendeckel 15 angeordnet. Zum Schutz ist der untere Rand 16 des Fassungsringes 4 bündig mit dem unteren Rand 17 des Ofendeckels 15 ausgebildet.

Zum Nachsetzten bzw. zum Absenken der Elektrode 5 werden die Regulierzylinder 6 ausgefahren. Ist deren Hub erreicht, wird die Elektrode 5 vom Fassungsring 4 gehalten, der Klemmring 3 wird gelöst und mittels der Regulierzylinder 6 vertikal nach oben verfahren. Haben die Regulierzylinder 6 ihren Ausgangspunkt erreicht, wird die Elektrode 5 wieder vom Klemmring 3 gehalten und die Klemmung am Fassungsring 4 wird gelöst. Die Elektrode 5 wir die gesamte Zeit über die Kontaktbacken 13 mit Strom versorgt. Das weitere Nachsetzen bzw. Absenken erfolgt nun wieder über die Regulierzylinder 6.

In Figur 3 ist in geschnittener Seitenansicht der Fassungsring 4 als Einzelteil dargestellt. Die an der Elektrode 5 anliegende Kontaktbacke 13 wird von dem Fassungsring 14 umschlossen. Diese Einheit ist von einem Abdichtzylinder 18 und einem daran ausgebildeten Schutzring 19 umgeben. Der untere Rand 16 und der unterer Rand 17 des Ofendeckels 15 sind bündig ausgebildet.

### Bezugszeichenliste

- 1.: Nachsetzvorrichtung
- 2.: oberer Klemmring
- 3.: unterer Klemmring
- 4.: Fassungsring
- 5.: Elektrode
- 6.: Regulierzylinder
- 7.: Druckbacke
- 8.: Druckbacke
- 9.: Feder
- 10.: Feder
- 11.: Hubzylinder
- 12.: Hubzylinder
- 13.: Kontaktbacke
- 14.: Fassungsring
- 15.: Ofendeckel
- 16.: unterer Rand Fassungsring
- 17.: unterer Rand Ofendeckel
- 18.: Abdichtzylinder
- 19.: Schutzring

## Patentansprüche

1. Vorrichtung (1) zum Nachsetzen einer Elektrode (5) eines metallurgischen Ofens, insbesondere eines Ofens für den Widerstandsbetrieb, mit einem Ofendeckel (15),
bestehend aus
einem lösbar ausgebildeten Klemmring (3) zum Halten der Elektrode (5); Regulierzylinder (6) zum vertikalen Verfahren des Klemmrings (3) bzw. der Elektrode (5);
einem Fassungsring (4) im Ofendeckel (15);
**dadurch gekennzeichnet,**
**dass** der Fassungsring (4) ausgebildet ist zum Halten der Elektrode (5) während der Klemmring (3) gelöst ist und mittels der Regulierzylinder (6) nach oben verfahren wird.

2. Vorrichtung (1) nach Anspruch 1,
**dadurch gekennzeichnet,**
**dass** der untere Rand (16) des Fassungsrings (4, 14) mit dem unteren Rand (17) des Ofendeckels (15) bündig ausgebildet ist.

3. Vorrichtung (1) nach Anspruch 1 oder 2,
**dadurch gekennzeichnet,**
**dass** die Elektrode (5) aus Graphit ausgebildet ist.

4. Vorrichtung (1) nach Anspruch 1 oder 2,
**dadurch gekennzeichnet,**
**dass** die Elektrode (5) aus Kohle ausgebildet ist.

5. Vorrichtung (1) nach Anspruch 1 oder 2,
**dadurch gekennzeichnet,**
**dass** die Elektrode (5) aus Soederberg ausgebildet ist.

6. Vorrichtung (1) nach einem der Ansprüche 1 bis 5,
**dadurch gekennzeichnet,**
**dass** die Elektrode (5) als Vollelektrode ausgebildet ist.

7. Vorrichtung (1) nach einem der Ansprüche 1 bis 5,
**dadurch gekennzeichnet,**
**dass** die Elektrode (5) als Hohlelektrode ausgebildet ist.

8. Vorrichtung (1) nach einem der Ansprüche 1 bis 7,
**dadurch gekennzeichnet,**
**dass** die Anzahl der Elektroden (5) 1, 2, 3, 4, 5, oder 6 ist.

9. Verfahren zum Nachsetzen einer Elektrode (5) eines metallurgischen Ofens mit Hilfe einer Vorrichtung nach Anspruch 1,
**dadurch gekennzeichnet,**
**dass** die Regulierzylinder (6) die Elektrode (5) nachsetzen, während diese von dem Klemmring (3) gehalten wird, bis der Hub der Regulierzylinder (6) erreicht ist,
**dass** der Klemmring (3) nach oben verfahren wird, nachdem der Hub erreicht ist und der Klemmring (3) von der Elektrode (5) gelöst wurde; und
**dass** der Fassungsring (4) die Elektrode (5) hält, während der Klemmring (3) gelöst ist und mittels der Regulierzylinder (6) nach oben verfahren wird.

## Claims

1. Device (1) for adjusting an electrode (5) of a metallurgical furnace, particularly a furnace for resistance operation, with a furnace roof (15), consisting of a detachably constructed clamping ring (3) for holding the electrode (5), regulating cylinders (6) for vertical movement of the clamping ring (3) or the electrode (5) and a mounting ring (4) in the furnace roof (15), **characterised in that** the mounting ring (4) is constructed for holding the electrode (5) while the clamping ring (3) is detached and is moved upwardly by means of the regulating cylinders (6).

2. Device (1) according to claim 1, **characterised in that** the lower edge (16) of the mounting ring (4, 14) is constructed to be flush with the lower edge (17) of the furnace roof (15).

3. Device (1) according to claim 1 or 2, **characterised in that** the electrode (5) is made of graphite.

4. Device (1) according to claim 1 or 2, **characterised in that** the electrode (5) is made of carbon.

5. Device (1) according to claim 1 or 2, **characterised in that** the electrode (5) is made of Soderberg.

6. Device (1) according to claim 1 to 5, **characterised in that** the electrode (5) is constructed as a solid electrode.

7. Device (1) according to claim 1 to 5, **characterised in that** the electrode (5) is constructed as a hollow electrode.

8. Device (1) according to any one of claims 1 to 7, **characterised in that** the number of electrodes (5) is one, two, three, four, five or six.

9. Method for adjusting an electrode (5) of a metallurgical furnace with the help of a device according to claim 1, **characterised in that** the regulating cylinders (6) adjust the electrode (5), while this is held by the clamping ring (3), until the stroke of the regulating cylinders (6) is reached, that the clamping ring (3) is moved upwardly after the stroke is reached and the clamping ring (3) has been detached from the electrode (5), and that the mounting ring (4) holds the electrode (5) while the clamping ring (3) is detached and is moved upwardly by means of the regulating cylinders (6).

## Revendications

1. Dispositif (1) pour réajuster une électrode (5) d'un four métallurgique, en particulier d'un four pour le fonctionnement par résistance, comprenant un couvercle de four (15),
constitué par
une bague de coincement (3) réalisée de manière libérable pour tenir l'électrode (5) ;
des cylindres de régulation (6) pour déplacer verticalement la bague de coincement (3) ou respectivement l'électrode (5) ;
une bague de monture (4) dans le couvercle de four (15) ;
**caractérisé en ce que**
la bague de monture (4) est réalisée pour tenir l'électrode (5) pendant que la bague de coincement (3) est libérée, et est déplacée vers le haut au moyen des cylindres de régulation (6).

2. Dispositif (1) selon la revendication 1,
**caractérisé en ce que** la bordure inférieure (16) de la bague de monture (4, 14) est réalisée en affleurement avec la bordure inférieure (17) du couvercle de four (15).

3. Dispositif (1) selon la revendication 1 ou 2,
**caractérisé en ce que** l'électrode (5) est réalisée en graphite.

4. Dispositif (1) selon la revendication 1 ou 2,
**caractérisé en ce que** l'électrode (5) est réalisée en charbon.

5. Dispositif (1) selon la revendication 1 ou 2,
**caractérisé en ce que** l'électrode (5) est réalisée en "Soederberg".

6. Dispositif (1) selon l'une des revendications 1 à 5,
**caractérisé en ce que** l'électrode (5) est réalisée comme une électrode pleine.

7. Dispositif (1) selon l'une des revendications 1 à 5,
**caractérisé en ce que** l'électrode (5) est réalisée comme une électrode creuse.

8. Dispositif (1) selon l'une des revendications 1 à 7,
**caractérisé en ce que** le nombre des électrodes (5) est 1, 2, 3, 4, 5 ou 6.

9. Procédé pour réajuster une électrode (5) d'un four métallurgique à l'aide d'un dispositif selon la revendication 1,
**caractérisé en ce que**,
les cylindres de régulation (6) réajustent les électrodes (5), pendant que celles-ci sont tenues par la bague de coincement (3), jusqu'à atteindre la course des cylindres de régulation (6),
**en ce que** la bague de coincement (3) est déplacée vers le haut après avoir atteint la course et avoir libéré la bague de coincement (3) vis-à-vis de l'électrode (5) ; et
**en ce que** la bague de monture (4) tient l'électrode (5), pendant que la bague de coincement (3) est libérée et est déplacée vers le haut au moyen des cylindres de régulation (6).
